# EUROPÄISCHE PATENTSCHRIFT

(11) **EP 4 403 827 B1**
(45) Veröffentlichungstag und Bekanntmachung des Hinweises auf die Patenterteilung: **30.07.2025**
(21) Anmeldenummer: 23152640.1
(22) Anmeldetag: 20.01.2023
(51) Int. Cl.: F23H 7/14, F23H 15/00

(54) **ROST FÜR FEUERUNGEN**
GRATE FOR FIRING
GRILLE DE COMBUSTION

(43) Veröffentlichungstag der Anmeldung: 24.07.2024
(62) Teilanmeldung aus: 24190661.9
(73) Patentinhaber: Ruß, Egon, 9473 Lavamünd (AT); Maggale, Anton, 9462 Bad St. Leonhard (AT)
(72) Erfinder: Ruß, Egon, 9473 Lavamünd (AT); Maggale, Anton, 9462 Bad St. Leonhard (AT)
(74) Vertreter: Beer & Partner Patentanwälte KG

(56) Entgegenhaltungen:
- DE-B3- 102008 056 468
- DE-C- 911 317
- GB-A- 2 503 319

## Beschreibung

Die Erfindung betrifft einen Rost für Feuerungen.

Bekannt sind Roste für Feuerungen, die mehrere Roststäbe aufweisen, die mit nach unten weisenden Aufnahmen auf Roststangen, die sich im Wesentlichen quer zur Längserstreckung der Roststäbe erstrecken, aufsitzen.

Die von den Aufnahmen in den Roststäben entfernt liegenden Enden der Roststäbe liegen auf in Richtung der Längserstreckung der Roststäbe anschließenden Roststäben im Bereich der die Aufnahmen für Roststangen aufweisenden Enden auf, so dass die in Längsrichtung der Roststäbe aufeinanderfolgenden Roststäbe einander überlappend angeordnet sind.

In Rosten sind die Roststäbe in mehreren nebeneinander liegenden und sich in Richtung der Längserstreckung der Roststäbe verlaufenden Reihen angeordnet, so dass in dem Rost mehrere quer zur Längserstreckung der Roststäbe nebeneinander angeordnete Roststäbe vorgesehen sind. Zwischen quer zur Längserstreckung der Roststäbe nebeneinander angeordneten Roststäben sind Spalten vorgesehen, die den Durchtritt von (Verbrennungs-) Luft ("Luftspalten") erlauben.

Derartige Roste können als Vorschubroste ausgebildet sein, wobei die einander überlappenden Roststäbe eine stufenförmig ausgebildete Oberseite des Rostes bilden.

Zum Ausführen von Vorschubbewegungen der Roststäbe sind die Roststangen oder einzelne Roststangen in Richtung der Längserstreckung der Roststäbe verstellbar. Durch Hin- und Herbewegen der Roststangen und damit der mit ihnen gekuppelten Roststäbe wird das zu verbrennende Material entlang des abfallend ausgebildeten Rostes weitergefördert.

Problematisch bei den bekannten Rosten ist es, dass sich die zwischen den Roststäben vorgesehenen Luftspalten, beispielsweise durch Verbrennungsrückstände, zulegen und den Durchtritt von Luft mehr oder weniger stark behindern. Eine Behinderung des Durchtrittes von Luft durch den Rost im Bereich der zwischen benachbarten Roststäben vorgesehenen Luftspalten beeinträchtigt die Wirksamkeit des Verbrennungsvorganges.

Aus DE 10 2008 056 468 B3 ist ein Verfahren zum Reinigen von Rosten, umfassend Roststangen und auf den Roststangen angeordnete Roststäbe, zwischen denen Luftspalte vorgesehen sind, bekannt. Die Roststangen greifen in Aufnahmen in den Roststäben ein. Zum Reinigen der Luftspalte werden die Roststäbe relativ zueinander bewegt. Die Relativbewegungen zwischen Roststäben ergeben sich, weil zwischen Roststangen und Aufnahmen der Roststäbe unterschiedlich großes Spiel vorliegt. DE 10 2008 056 468 B3 beschreibt auch einen Rost zum Durchführen dieses Verfahrens. Bei dem bekannten Rost ist das Spiel der Roststangen in den Aufnahmen in einander benachbarten Roststäben unterschiedlich groß, so dass die Relativbewegungen entstehen. In DE 10 2008 056 468 B3 ist auch geoffenbart, Höhenbewegungen von Roststäben senkrecht zur Vorschubrichtung zu bewirken, indem auf Roststäben keilförmige Auflaufebenen vorgesehen werden.

Ähnliche Verfahren zum Reinigen der Luftspalte zwischen Roststäben und entsprechende Roste sind aus DE 911 317 C und GB 2 503 319 A bekannt.

Der Erfindung liegt die Aufgabe zugrunde, einen Rost vorzuschlagen, bei dem die Relativbewegungen der Roststäbe auf einfache Weise herbeigeführt werden.

Gelöst wird diese Aufgabe mit einem Rost, der die Merkmale von Anspruch 1 aufweist.

Durch die beim erfindungsgemäßen Rost vorgesehenen Merkmale werden die Relativbewegungen von einander benachbarten Roststäben auf einfache Weise herbeigeführt, sodass die Luftspalte, die zwischen den Roststäben liegen, zuverlässig und wirksam gereinigt werden.

In Betracht gezogen ist, dass die Roststäbe relativ zueinander sowohl in Richtung ihrer Längserstreckung, als auch relativ zueinander, insbesondere durch Schwenken, quer zur Richtung ihrer Längserstreckung bewegt werden.

Die Relativbewegung zwischen einander benachbarten Roststäben in Richtung von deren Längserstreckung wird erreicht, indem die Roststangen in Aufnahmen einander - quer zur Richtung der Längserstreckung der Roststäbe gesehen - benachbart angeordneter Roststäbe mit unterschiedlich großem Spiel eingreifen. Diese Ausführungsform hat den Effekt, dass beim Hin- und Herbewegen der Roststangen nur die Roststäbe mitgenommen werden, in welche Roststangen in die Aufnahmen mit kleinerem Spiel eingreifen, wogegen die Roststäbe, in welche die Roststangen in die Aufnahmen mit größerem Spiel eingreifen, (zunächst) nicht bewegt werden, also wenigstens zeitweise stillstehen. Erst wenn die Roststangen an den in Richtung der Bewegung der Roststangen vorne liegenden Ende der Aufnahmen, in welche die Roststäbe mit größerem Spiel eingreifen, anliegen, werden auch diese Roststäbe bewegt, wenn die Größe der Bewegung der Roststangen größer als das Spiel ist.

Der Unterschied des Spiels zwischen Aufnahmen der Roststäbe und Roststangen - und damit die Relativbewegung benachbarter Roststäbe - wird erreicht, indem in die Aufnahmen von Roststäben eingreifende Roststangen im Bereich der Aufnahmen Bereiche mit unterschiedlich großer Stärke, insbesondere unterschiedlich großem Durchmesser, aufweisen.

Weitere Einzelheiten und Merkmale der Erfindung ergeben sich aus der nachstehenden Beschreibung bevorzugter Ausführungsbeispiele anhand der teils schematischen Zeichnungen. Es zeigt:
- Fig. 1: in Seitenansicht einen Vorschubrost,
- Fig. 2: eine Roststange mit unterschiedlich starken Bereichen,
- Fig. 3: in Draufsicht einen Teil eines Rostes umfassend drei Roststäbe und mit der Roststange mit unterschiedlich starken Bereichen gemäß Fig. 2 und
- Fig. 4: die Lage der Roststäbe des Teils des Rostes von Fig. 3 nach dem Bewegen der Roststange.

Ein in Fig. 1 gezeigter Rost 1 umfasst mehrere Roststäbe 5. Die Roststäbe 5 sind entsprechend der gewünschten Breite des Rostes 1 quer zur Richtung ihrer Längserstreckung gesehen nebeneinander angeordnet, wobei zwischen benachbart angeordneten Roststäben 5 Luftspalten vorgesehen sind. Fig. 1 zeigt, dass die Roststäbe 5 in dem Rost 1 einander überlappend angeordnet sind, so dass sich eine stufenförmige Oberseite des Rostes 1 ergibt.

Jeder Roststab 5 weist an seiner Unterseite eine nach unten offene Aufnahme 3 auf, in der eine Roststange 4 aufgenommen ist. Durch die in den Aufnahmen 3 von Roststäben aufgenommenen Roststangen 4 können Roststäbe durch Bewegen von Roststangen 4 in Richtung der Längserstreckung der Roststäbe hin und her bewegt werden.

Das der Aufnahme 3 gegenüberliegende Ende jedes Roststabes 5 liegt auf dem in Längsrichtung der Roststäbe 5 benachbarten Roststab 5 von oben her, beispielsweise etwa in dem Bereich seiner Aufnahme 3, auf.

Bei Fig. 1 sind fix angeordnete Roststangen 4 und in Richtung der Längserstreckung des Rostes 1 verstellbare - hin und her bewegliche - Roststangen 4 vorgesehen. Die beweglichen Roststangen 4 sind auf einem Rostschlitten 2 montiert. Dem Rostschlitten 2 ist ein (nicht gezeigter) Antrieb, mit dem der Rostschlitten 2 hin und her bewegt werden kann, zugeordnet. Der Rostschlitten 2 wird in Richtung des in Fig. 1 eingezeichneten Doppelpfeiles 15 - also im Wesentlichen horizontal - hin und her bewegt. Durch Hin- und Herbewegen der Roststangen 4 ergibt sich eine Bewegung des Rostes 1 nach Art eines Vorschubrostes, sodass das Brenngut nach und nach über die Stufen des Rostes 1 nach unten hin weitergefördert wird.

Es ist auch in Betracht gezogen, alle Roststangen 4 und nicht nur einzelne Roststangen 4 hin und her beweglich anzutreiben.

Im Rahmen der Erfindung ist vorgesehen, dass das Spiel zwischen Roststangen 4 und Aufnahmen 3 der Roststäbe für einander benachbart angeordnete Roststäbe 5 verschieden groß ist.

Gemäß der Erfindung ist vorgesehen, dass Roststangen 7 abwechselnd stärkere und weniger starke Bereiche, insbesondere Bereiche mit größerem und Bereiche mit kleinerem Durchmesser, aufweisen (Fig. 2). Die Roststange 7 mit stärkeren und weniger starken Bereichen greift beispielsweise in Aufnahmen 3 ein, die so bemessen sind, dass in Bereichen der Roststange 7 mit kleinerem Durchmesser zwischen Aufnahme 3 und Roststange 7 ein größeres Spiel als in Bereichen der Roststange 7 mit größerem Durchmesser (Fig. 3) vorhanden ist. Das erlaubt es, in dem Rost 1 einheitliche Roststäbe 6 zu verwenden. So wird - wie in Fig. 4 angedeutet - beim Hin- und Herbewegen der Roststangen 7 die erfindungsgemäße Relativbewegung zwischen einander benachbarten Roststäben 6 erreicht.

Durch die Relativbewegung zwischen einander benachbarten Roststäben 5 und 6 werden die Luftspalte zwischen einander benachbarten Roststäben 5 und 6 gereinigt, indem Verbrennungsrückstände und/oder nicht verbranntes Gut aus den (nach unten) Luftspalten entfernt werden.

Da Roststäbe auf den Roststangen 4 durch Eingriff der Roststangen 4 in die Aufnahmen 3 so gelagert sind, dass Roststäbe um die Achse der Roststangen 4 auf und ab verschwenkbar sind, kann zusätzlich zu der (horizontalen) Relativbewegung zwischen einander benachbarten Roststäben in Richtung der Längserstreckung der Roststäbe auch eine Relativbewegung zwischen einander benachbarten Roststäben quer zu ihrer Längserstreckung (vertikal), nämlich beispielsweise durch Auf- und Abschwenken, erreicht werden.

## Patentansprüche

1. Rost (1) für Feuerungen, umfassend mehrere zueinander parallel ausgerichtete Roststäbe (5, 6) und Roststangen (4), wobei Roststangen (4, 7) in Aufnahmen (3) in den Roststäben (5, 6) eingreifen, wobei die Roststangen (4, 7) in Aufnahmen (3) mit Spiel aufgenommen sind, und wobei das Spiel der Roststangen (4, 7) in den Aufnahmen (3) in einander benachbart angeordneten Roststäben (5, 6) unterschiedlich groß ist, **dadurch gekennzeichnet, dass** in die Aufnahmen (3) von Roststäben (6) eingreifende Roststangen (7) im Bereich der Aufnahmen (3) einander benachbart angeordneter Roststäbe (6) Bereiche mit unterschiedlich großer Stärke, insbesondere unterschiedlich großem Durchmesser, aufweisen.

2. Rost nach Anspruch 1, **dadurch gekennzeichnet, dass** Roststangen (7) abwechselnd Bereiche mit größerer Stärke und Bereiche mit kleinerer Stärke aufweisen.

3. Rost nach Anspruch 2, **dadurch gekennzeichnet, dass** Roststangen (7) mit Bereichen größerer Stärke mit kleinerem Spiel und mit Bereichen kleinerer Stärke mit größerem Spiel in Aufnahmen (3) von Roststäben (6) eingreifen.

## Claims

1. Grate (1) for furnaces, comprising a plurality of grate bars (5, 6) and grate rods (4) aligned parallel to one another, wherein grate rods (4, 7) engage in receptacles (3) in the grate bars (5, 6), wherein the grate rods (4, 7) are received in receptacles (3) with play, and wherein the play of the grate rods (4, 7) in the receptacles (3) in mutually adjacently arranged grate bars (5, 6) is of different sizes, **characterized in that** that grate rods (7) engaging in the receptacles (3) of grate bars (6) have regions with differently large thickness, in particular differently large diameter, in the region of the receptacles (3) of mutually adjacently arranged grate bars (6).

2. Grate according to claim 1, **characterized in that** grate rods (7) have alternating regions of greater thickness and regions of lesser thickness.

3. Grate according to claim 2, **characterized in that** grate rods (7) with regions of greater thickness engage with lesser play and with regions of lesser thickness engage with greater play in receptacles (3) of grate bars (6).

## Revendications

1. Grille (1) pour foyers, comprenant plusieurs barres de grille (5, 6) et tiges de grille (4) orientées parallèlement les unes aux autres, les tiges de grille (4, 7) s'engageant dans des logements (3) dans les barres de grille (5, 6), les tiges de grille (4, 7) étant logées avec jeu dans les logements (3), et le jeu des tiges de grille (4, 7) dans les logements (3) dans des barres de grille (5, 6) disposées de manière adjacente étant de grandeur différente, **caractérisée en ce que** des tiges de grille (7) s'engageant dans les logements (3) de barres de grille (6) présentent, dans la zone des logements (3) de barres de grille (6) disposées de manière adjacente, des zones d'épaisseur différente, en particulier de diamètre différent.

2. Grille selon la revendication 1, **caractérisée en ce que** les tiges de grille (7) présentent alternativement des zones d'épaisseur plus grande et des zones d'épaisseur plus petite.

3. Grille selon la revendication 2, **caractérisée en ce que** les tiges de grille (7) s'engagent par les zones d'épaisseur plus grande avec un jeu plus petit et par les zones d'épaisseur plus petite avec un jeu plus grand dans les logements (3) des barres de grille (6).
